# EUROPÄISCHE PATENTSCHRIFT

(11) **EP 0 318 435 B1**
(45) Veröffentlichungstag und Bekanntmachung des Hinweises auf die Patenterteilung: **14.10.1992**
(21) Anmeldenummer: 88810808.1
(22) Anmeldetag: 25.11.1988
(51) Int. Cl.: B65H 73/00, D01H 1/38

(54) **Verfahren und Vorrichtung zum Entfernen des Fadenrestes von einem auf Textilmaschinen verwendeten Garnträger**
Method and apparatus for removing waste yarn from a bobbin used in textile machines
Procédé et dispositif d'élimination de reste de fil sur une bobine pour les machines textiles

(30) Priorität: 27.11.1987 CH 4643/87
(43) Veröffentlichungstag der Anmeldung: 31.05.1989
(73) Patentinhaber: BALTEC MASCHINENBAU AG, CH-8330 Pfäffikon (CH)
(72) Erfinder: Gasser, Adrian, CH-8370 Sirnach (CH)
(74) Vertreter: Troesch Scheidegger Werner AG

(56) Entgegenhaltungen:
- DE-A- 2 050 739
- DE-A- 2 533 391
- GB-A- 1 083 634
- GB-A- 1 158 584
- PATENT ABSTRACTS OF JAPAN vol. 10, no. 258 (C-370) 2314 04 September 1986, & JP-A-61 83332 (TOYODA AUTOM LOOM WORKS)

## Beschreibung

Die Erfindung betrifft ein Verfahren zum Entfernen des Fadenrestes von einem auf Textilmaschinen verwendeten Garnträger, auf dessen Mantelfläche nicht abgewickelte Fadenlagen vorhanden sind, wobei der Garnträger zumindest an seinem einen Stirnende in einem Halter eingespannt wird und anschliessend der eingespannt gehaltene Garnträger und ein mindestens ein Messer tragender Messerkopf relativ zueinander derart bewegt werden, dass das mindestens eine Messer mit seinem freien Ende sich zwecks Durchtrennen der fadenlagen in geringem Abstand von der Garnträger-Mantelfläche parallel zu einer Mantellinie derselben bewegt wird, dass nach Durchtrennen der Fadenlagen der Garnträger und eine Blaseinrichtung mit mindestens einer an dieser angeordneten und schräg gegen die Garnträger-Mantelfläche in Richtung des vom Haltedorn abgewandten freien Garnträgerendes gerichteten Düse relativ zueinander bewegt werden und mittels an der Düse austretender Pressluft die den zu entfernenden Fadenrest bildenden, durchtrennten Fadenlagen von dem Garnträger abgestreift werden. Die Erfindung betrifft ferner eine Vorrichtung zur Durchführung des Verfahrens.

Um Garnträger nach ihrem Gebrauch auf einer Textilmaschine wieder verwenden zu können, müssen sie von dem noch vorhandenen Fadenrest befreit werden, um sie neu bewickeln zu können. Bei bestimmten Spinnverfahren mit zwei übereinindergesetzten Spulen an jeder Spinnstelle, deren Fäden vereinigt werden, bleibt auf dem einen der beiden Garnträger regelmässig ein mehr oder weniger grosser Fadenrest übrig, wenn der Faden von dem andern Garnträger vollkommen abgespult ist. Auf dem einen Garnträger sind daher noch eine jeweils unterschiedliche Anzahl von Fadenlagen vorhanden, die entfernt werden müssen. Man hat dafür früher eine mit viel Handarbeit verbundene Methode angewendet, bei der mit Hilfe einer Art Haspel die zunächst von Hand abgezogenen und auf den rotierenden Teil der Haspel aufgelegten Fadenenden von den auf eine Vielzahl von in Reihe neben dem rotierenden Teil angeordneten Aufnahmedornen aufgesteckten Garnträgern abgespult wurden. Dieser Vorgang dauert bei jedem Garnträger unterschiedlich lange, die Durchführung dieser Arbeit mit viel Handarbeit ist sehr mühsam und wenig ökonomisch.

Um diese aufwendige Technik zu vereinfachen und weitgehend zu mechanisieren, wird in der GB-A-1 158 584 eine Einrichtung vorgeschlagen, welche die Durchführung des eingangs beschriebenen Verfahrens ermöglicht. Trotz gewisser Erleichterungen vermag diese Lösung, welche das feste Einspannen eines Garnträgers, das Duchtrennen der auf dem Garnträger verbleibenden Fadenlagen mittels mindestens eines sich in Längsrichtung relativ zum Garnträger bewegenden Messers und das Abstreifen der duchgetrennten Fadenlagen mittels einer Blaseinrichtung beinhaltet, nur teilweise zu befriedigen. Das erreichte Resultat vermag den heutigen Anforderungen einer Spulen- und Hülsenreinigung nicht zu genügen.

Der vorliegenden Erfindung lag daher die Aufgabe zu Grunde, das vollständige Entfernen des Fadenrestes von Garnträgern noch weiter zu verbessern und dabei einen hohen Wirtschaftlichkeitsgrad bei der Fadenentfernung und Reinigung des Garnträgers zu erreichen.

Zur Lösung dieser Aufgabe dient ein Verfahren mit den Massnahmen nach Anspruch 1.

Beim erfindungsgemässen Verfahren wird somit nach dem Durchschneiden der Garnreste auf dem Garnträger dieser in Rotation versetzt und mittels gleichzeitigem Blasen (Pressluft) und mittels Einsatz einer Saugdüse von den Fadenresten befreit. Gleichzeitig wird dabei die Oberfläche des Garnträgers auch von Staub und Kleinstfremdkörpern befreit.

Die Vorrichtung zur Durchführung des Verfahrens weist die Merkmale nach Anspruch 3 auf. In dieser sind die wesentlichen Teile eine Einrichtung zum Einspannen eines Garnträgers zwischen zwei Haltedornen, ferner ein mindestens ein Messer tragender Messerkopf und eine mindestens eine Düse aufweisende Blaseinrichtung, mittels der die zuvor durch das Messer aufgetrennten Fadenlagen durch Pressluft von dem Garnträger abgestreift werden, wobei dieser durch einen der Haltedorne in schnelle Rotation versetzt wird, eine Absaugeinrichtung und eine Einrichtung zum Lösen des Garnträgers vom drehbaren Haltedorn. Der Garnträger sowie das Messer und die Blaseinrichtung müssen sich dabei mit Hilfe von Führungsmitteln relativ zueinander bewegen. In bevorzugter Ausgestaltung weisen diese Führungsmittel einen längs einer Schlittenführung oszillierend bewegbaren Schlitten auf, auf welchem ein Support mit einem den drehbaren Haltedorn bildenden Aufnahmekonus zum Halten des hülsenförmigen Garnträgers am Innenumfangsrand und mit einem Antrieb für den drehbaren Aufnahmekonus, sowie ein weiterer Support mit einem den zweiten Haltedorn bildenden Anpresskonus angeordnet sind, welch letzterer mit Hilfe eines Anpresszylinders axial bewegbar ist, um nach dem Durchtrennen der Fadenlagen auf dem Garnkörper von diesem wegbewegt zu werden, damit über das dann freie Ende des Garnträgers die durchgetrennten Fadenlagen bei schneller Rotation des Garnträgers mit Hilfe der Blasdüse von dem Garnträger abgestreift werden können und ungehindert in einen im Bereich des Garnträgerendes mündenden Absaugkanal gelangen können. In bevorzugter Ausgestaltung erstreckt sich daher die Schlittenführung entlang einer geradlinigen Förderstrecke, an welcher in Reihe hintereinander eine Beladestation mit Mitteln zum automatischen Einspannen eines Garnträgers zwischen den mit einem Drehantrieb verbundenen Aufnahmekonus und den Anpresskonus, anschliessend eine aus einem Messerkopf mit mindestens einem Messer bestehende Schneidestation, anschliessend eine aus der Blaseinrichtung mit mindestens einer Düse bestehende Abstreifstation, neben welcher ein Absaugkanal mündet, und anschliessend eine Auswerferstation mit einem quer zur Förderstrecke betätigbaren Auswerferzylinder zum Abdrücken des Garnträgers von drehbaren Aufnahmekonus angeordnet sind.

Nachfolgend werden das Verfahren und die Vorrichtung in einer bevorzugen Ausführungsform anhand der Zeichnung näher beschrieben. Die einzige Figur zeigt die Vorrichtung schematisch und nur deren wesentliche Bestandteile.

Auf einer geradlinigen Schlittenführung 1 ist mittels zweier Kugelbüchsen 2 ein Schlitten 3 längsbeweglich angeordnet. Dieser Schlitten wird durch einen in der Zeichnung nicht dargestellten, auf der rechten Seite der Vorrichtung ausserhalb der Zeichenebene anschliessenden pneumatischen Zylinder, von dem nur das Kolbenstangenende 4 dargestellt ist, längs der Schlittenführung 1 oszi ierend bewegt. Auf dem Schlitten 3 ist ein Support 5 mit einem in diesem drehbar gelagerten Haltedorn 6 angeordnet, der als Aufnahmekonus ausgebildet ist, um den hülsenförmigen und konischen Garnträger 7 am Innenumfangsrand festzuhalten. Der Garnträger 7 wird zwischen dem Aufnahmekonus 6 und einem auf der gegenüber liegenden Seite angeordneten weiteren, als Anpresskonus ausgebildeten Haltedorn 8 eingespannt, der mit Hilfe eines Anpresszylinders 9 in axiale Richtung hin und her bewegbar ist. Das Beladen der Vorrichtung mit Garnträgern 7 in dieser Beladestation A lässt sich automatisieren, zu welchem Zweck beispielsweise oberhalb der Haltedorne 6 und 8 ein in der Zeichnung nicht dargestellter Schacht mündet, durch den die Garnträger aus einem Vorratsbehälter nach unten gelangen.

Der in dem Support 5 drehbar gelagerte Aufnahmekonus 6 steht über eine Antriebsscheibe 10 mit einem in der Zeichnung nicht dargestellten Antrieb, beispielsweise mit einem auf dem Schlitten 3 befestigten Elektromotor in Verbindung, um den Garnträger 7 in Drehung zu versetzen, was nachfolgend noch erläutert wird.

Nach dem Einspannen des Garnträgers 7 zwischen die beiden Haltedornen 6 und 8 in der Beladestation A muss zunächst der auf dem Garnträger 7 noch vorhandene Fadenrest 11, der in einer mehr oder weniger grossen Anzahl von Fadenlagen auf der Mantelfläche des Garnträgers 7 vorhanden ist, ganz aufgeschnitten werden. Zu diesem Zweck wird der Schlitten 3 mit Hilfe der Kolbenstange 4 des in der Zeichnung nicht dargestellten Pneumatikzylinders durch die Schneidestation B hindurch bewegt. Ein Messerkopf 12 weist unten drei in Förderrichtung hintereinander angeordnete Messer 13 auf, die stufenlos eingestellt werden können und mittels Federdruck nach unten auf einen inneren Anschlag gedrückt werden, damit die freien Enden der Messer 13 sich unmittelbar,in einem Abstand von ca. 0.05 mm, oberhalb der Mantelfläche des mit gestrichelten Linien dargestellten Garnträgers 7 befinden. Die Messer 13 bewegen sich dabei also parallel zu einer Mantellinie des Garnträgers 7. Damit dies möglich ist,muss bei einem im in der Zeichnung dargestellten Beispiel konischen Garnträger 7 dieser mit seiner Mittelachse unter einem Winkel schräg zum Schlitten 1 gehalten sein. Aus diesem Grund sind der Aufnahmekonus 6 und der Anpresskonus 8 mit ihren Achsen schräg zur Schlittenführung 1 angeordnet. Dies ist durch Schrägstellung des Schlittens 3 in bezug auf die Schlittenführung 1 erreicht.

Beim Durchtrennen der Fadenlagen 11 auf dem Garnträger 7 mittels der Messer 13 ist der Garnträger festgehalten und nach Beendigung des Durchtrennens der Fadenlagen wird dann während der Weiterbewegung des Schlittens 3 der Anpresskonus 8 mit Hilfe des Anpresszylinders 9 von dem Garnträger 7 getrennt, sodass dieser nur noch auf dem Aufnahmekonus 6 festsitzt. Gleichzeitig wird dieser Aufnahmekonus über die Antriebsscheibe und den Antrieb wie vorstehend beschrieben in Rotation versetzt, sodass der Garnträger 7 mit etwa 900 U/Min. rotiert. Der rotierende Garnträger 7 wird dann unter der in der Zeichnung nach links anschliessenden Blasstation C hindurchbewegt. Eine hier angeordnete Blaseinrichtung 14 trägt unten zwei in Transportrichtung des Garnträgers hintereinander angeordnete Pressluftdüsen 15 und dient somit zur Befestigung der Düsen und zur Zuleitung der Pressluft. Die Düsen 15 sind schräg gegen die Mantelfläche des Garnträgers 7 und in Richtung des vom rotierenden Haltedorn 6 abgewandten freien Garnträgerendes angeordnet. Aus den Düsen 15 strömt Pressluft mit ca. 6 bar und durch die gleichzeitige Vorschubbewegung des mit dem Schlitten 3 weiterbewegten Garnträgers 7 und die Rotation des Garnträgers wird der zuvor durchtrennte Fadenrest 11 von dem Garnträger abgestreift und wird durch einen unmittelbar neben der Blasstation mündenden Absaugkanal 16 abgesaugt.

Der während des ganzen Vorgangs kontinuierlich weiter bewegte Schlitten 3 fährt sodann in die anschliessende Auswerferstation D, in welcher ein Auswerferzylinder 17 angeordnet ist, der den Garnträger 7 von dem Aufnahmekonus 6 abdrückt, sodass dieser durch das Eigengewicht in einen in der Zeichnung nicht dargestellten Behälter fällt. Der Schlitten 3 fährt anschliessend im Eilgang in die Beladestation A zurück, um einen neuen Garnträger aufzunehmen.

## Patentansprüche

1. Verfahren zum Entfernen des Fadenrestes von einem auf Textilmaschinen verwendeten Garnträger, auf dessen Mantelfläche nicht abgewickelte Fadenlagen vorhanden sind, wobei der Garnträger (7) zumindest an seinem einen Stirnende in einem Halter (6,8) eingespannt wird und anschliessend der eingespannt gehaltene Garnträger und ein mindestens ein Messer (13) tragender Messerkopf (12) relativ zueinander derart bewegt werden, dass das mindestens eine Messer (13) mit seinem freien Ende sich zwecks Durchtrennen der Fadenlagen (11) in geringem Abstand von der Garnträger-Mantelfläche parallel zu einer Mantellinie derselben bewegt wird, dass nach Durchtrennen der Fadenlagen der Garnträger (7) und eine Blaseinrichtung (14) mit mindestens einer an dieser angeordneten und schräg gegen die Garnträger-Mantelfläche in Richtung des vom Haltedorn (6) abgewandten freien Garnträgerendes gerichteten Düse (15) relativ zueinander bewegt werden und mittels an der Düse austretender Pressluft die den zu entfernenden Fadenrest bildenden, durchtrennten Fadenlagen (11) von dem Garnträger (7) abgestreift werden, dadurch gekennzeichnet, dass der Garnträger (7) zwischen zwei Haltedorne (6,8) eingespannt wird, dass nach Durchtrennen der Fadenlagen der Garnträger (7) von dem einen Haltedorn (8) getrennt und mittels des mit einem Antrieb (10) in Verbindung stehenden anderen Haltedorn (6) in Rotation versetzt wird, und der rotierende Garnträger bezüglich der Blaseinrichtung (14) bewegt wird, und dass die vom Garnträger abgestreiften Fadenlagen (11) schliesslich mittels einer Absaugeinrichtung (16) abgesaugt werden.

2. Verfahren nach Anspruch 1, dadurch gekennzeichnet, dass der Garnträger (7) mittels eines Schlittens (3) mit an diesem angeordneten Haltedornen (6,8) längs einer geradlinigen Förderstrecke (1) nacheinander an dem Messerkopf (12) mit mindestens einem Messer (13) und an der die mindestens eine Pressluftdüse (15) aufweisenden Blaseinrichtung (14) vorbeibewegt wird.

3. Vorrichtung zur Durchführung des Verfahrens nach Anspruch 1, mit mindestens einem Halter zum Einspannen eines Garnträgers und einem mindestens ein Messer (13) tragenden Messerkopf (12), welche mittels Führungsmitteln (1,3) parallel zur Garnträger-Mantelfläche relativ zueinander bewegbar sind, einer Blaseinrichtung (14) mit mindestens einer schräg gegen die Achse eines eingespannten Garnträgers gerichteten Düse (15) und Führungsmitteln (1,3), um die Blaseinrichtung relativ und parallel zur Garnträger-Mantelfläche zu bewegen, dadurch gekennzeichnet, dass der Halter des Garnträgers (7) aus zwei Haltedornen (6,8) besteht, zwischen welche der Garnträger während des Durchtrennens der Fadenlagen (11) eingespannt wird, wobei der eine Haltedorn (8) relativ zum andern Haltedorn (6) axial bewegbar ist und der andere Haltedorn (6) mit einem Antrieb (10) zwecks Rotation des Haltedorns in Verbindung steht, dass ferner eine Absaugeinrichtung (16) zum Absaugen von abgestreiften Fadenlagen und eine Einrichtung (17) zum Lösen des Garnträgers (7) von dem drehbaren Haltedorn (6) vorgesehen ist.

4. Vorrichtung nach Anspruch 3, dadurch gekennzeichnet, dass die Führungsmittel (1,3) einen längs einer Schlittenführung (1) oszillierend bewegbaren Schlitten (3) aufweisen, auf welchem ein Support (5) mit einem den drehbaren Haltedorn bildenden Aufnahmekonus (6) zum Halten des hülsenförmigen Garnträgers (7) am Innenumfangsrand und mit einem Antrieb (10) für den drehbaren Aufnahmekonus (6), sowie ein Anpresszylinder (9) mit einem durch diesen betätigbaren, den axial bewegbaren Haltedorn bildenden Anpresskonus (8) angeordnet sind, dass die Schlittenführung (1 ) sich entlang einer geradlinigen Förderstrecke erstreckt, an welcher in Reihe hintereinander eine Beladestation (A) für das Einspannen eines Garnträgers (7) zwischen den mit einem Drehantrieb (10) verbundenen Aufnahmekonus (6) und den Anpresskonus (8), anschliessend eine aus einem Messerkopf (12) mit mindestens einem Messer (13) bestehende Schneidestation (B), anschliessend eine aus der Blaseinrichtung (14) mit mindestens einer Düse (15) bestehende Abstreifstation (C), neben welcher ein Absaugkanal (16) mündet, und anschliessend eine Auswerferstation (D) mit einem quer zur Förderstrecke betätigbaren Auswerferzylinder (17) zum Abdrücken des Garnträgers (7) von dem drehbaren Aufnahmekonus (6) angeordnet sind.

5. Vorrichtung nach Anspruch 4, dadurch gekennzeichnet, dass der Schlitten (3) mit einem Pneumatikzylinder (4) für die Bewegung längs der Schlittenführung (1) verbunden ist.

6. Vorrichtung nach Anspruch 4, dadurch gekennzeichnet, dass der Messerkopf (12) drei in Transportrichtung des Garnträgers (7) hintereinander angeordnete Messer (13) aufweist.

7. Vorrichtung nach Anspruch 4, dadurch gekennzeichnet, dass die Blaseinrichtung (14) zwei in Transportrichtung des Garnträgers (7) hintereinander angeordnete Düsen (15) aufweist.

8. Vorrichtung nach Anspruch 4, dadurch gekennzeichnet, dass für konische Garnträger (7) der Aufnahmekonus (6) und der Anpresskonus (8) mit ihren Achsen schräg zur Schlittenführung (1) angeordnet sind.

## Claims

1. Method for removing waste yarn from a bobbin used in textile machines presenting on its generated surface not reeled off yarn layers, wherein the bobbin (7) is clamped at least at one front end in a holder (6,8) and thereafter the thus clamped bobbin and a knife head (12) bearing at least one knife (13) are displaced relatively to one another in such a way that said at least one knife (13) moves with its free end at a small distance from the generated surface of the bobbin parallely to a generatrice of the latter in order to cut through said yarn layers (11), and, after cutting through the yarn layers, displacing the bobbin (7) and a blowing device (14) relatively one to the other, the latter having at least one nozzle (15) inclined against the generated surface of the bobbin in the direction of the free bobbin end opposite the holder mandrel (6) to strip off from the bobbin (7) by means of compressed air leaving said nozzle the cut through yarn layers (11) forming the said waste yarn to be removed, characterized in that the bobbin (7) is clamped between two holder mandrels (6,8), that after cutting through the yarn layers the bobbin (7) is separated from the one holding mandrel (8) and is rotated by means of the other holding mandrel (6) connected to a driving means (10), the rotating bobbin being displaced relatively to the blowing device (14), and in that the yarn layers (11) separated from the bobbin are finally removed by means of a suction device (16).

2. Method according to claim 1, characterized in that the bobbin (7) is displaced by means of a slide (3) equipped with holder mandrels (6,8) along a rectilinear conveying track (1) passing successively said knife head (12) having at least one knife (13) and said blowing device (14) having said at least one compressed air nozzle (15).

3. Apparatus for carrying out the method of claim 1, having at least one holder for clamping a bobbin and a knife head (12) equipped with at least one knife (13) both being displaceable relatively to one another in parallel to the generated surface of the bobbin by guide means (1,3), a blowing device (14) with at least one nozzle (15) inclined with respect to the axis of a clamped bobbin and guide means (1,3) for displacing said blowing device relatively and in parallel to the generated surface of the bobbin, characterized in that the holder of the bobbin (7) comprises two holder mandrels (6,8) for clamping between them the bobbin during the cutting through of the yarn layers (11), whereby the one holder mandrel (8) is axially movable with respect to the other holder mandrel (6) and said other holder mandrel (6) is connected with a drive means (10) for rotating said holder mandrel, and in that there is furthermore provided a suction device (16) for removing stripped off yarn layers and a device (17) for disengageing the bobbin (7) from the rotating holder mandrel (6).

4. Apparatus according to claim 3, characterized in that said guide means (1,3) comprise a slide (3) moveable to and frow along a slide guide (1), said slide having mounted on it a support (5) with a receiving cone (6) forming said rotatable holder mandrel for holding the sleeve-shaped bobbin (7) at its inner circumferential edge and with a drive (10) for the rotatable receiving cone (6), as well as a pressure cylinder (9) with an associated pressure cone (8) forming said axially moveable holder mandrel, in that said slide guide (1) extends along a linear conveying track along which are arranged in series one after the other a loading station (A) for clamping the bobbin (7) between said receiving cone (6) connected to a rotating drive (10) and the said pressure cone (8), followed by a cutting station (B) comprising a knife head (12) with at least one knife (13), a stripping station (C) comprising said blowing device (14) with at least one nozzle (15) with an adjacent suction duct (16), and finally an ejection cylinder (17) operable transversely to the conveying track for pressing away the bobbin (7) from the rotatable receiving cone (6).

5. Apparatus according to claim 4, characterized in that the slide (3) is connected to a pneumatic cylinder (4) for its displacement along said slide guide (1).

6. Apparatus according to claim 4, characterized in that the knife head (12) is equipped with three knifes (13) arranged one behind the other in the conveying direction of the bobbin (7).

7. Apparatus according to claim 4, characterized in that the blowing device (14) comprises two nozzles (15) arranged one behind the other in the conveying direction of the bobbin (7).

8. Apparatus according to claim 4, characterized in that the receiving cone (6) and the pressure cone (8), for receiving bobbins (7) of conical shape, are arranged with their axis inclined with respect to the slide guide (1).

## Revendications

1. Procédé d'élimination de reste de fil sur une bobine pour les machines textiles dont la surface latérale porte des couches de fil non-déroulées, procédé dans lequel on enserre la bobine (7) au moins à l'une de ses extrémités frontales dans un porte-bobine (6,8) et on déplace en suite la bobine ainsi fixée et une tête de couteau (12) portant au moins un couteau (13) l'une relativement par rapport à l'autre de manière telle que ledit au moins un couteau (13) avec son extrémité libre se déplace à faible distance de la surface latérale de la bobine parallèlement à une génératrice pour ainsi couper en deux lesdites couches de fil, et, après la coupure en deux des couches de fil, on déplace la bobine (7) et une soufflerie (14) présentant au moins une buse (15) montée sur elle et dirigée de biais contre la surface latérale de la bobine en direction de l'extrémité libre de la bobine opposée au porte-bobine (6) l'une relativement par rapport à l'autre pour ainsi enlever les couches de fil (11) coupées en deux et formant le reste de fil à éliminer au moyens d'air comprimé sortant de ladite buse, caractérisé en ce que la bobine (7) est enserrée entre deux porte-bobines (6,8) et en ce qu'après avoir coupé en deux les couches de fil la bobine (7) est séparée de l'un des portes-bobines (8) et est mise en rotation au moyen de l'autre porte-bobine (6) en connection avec un dispositif moteur (10) tout en déplaçant le porte-bobine en rotation par rapport à la soufflerie (14), et en ce que les couches de fil (11) séparées de la bobine sont finalement aspirées au moyen d'un dispositif aspirateur (16).

2. Procédé selon la revendication 1, caractérisé en ce que la bobine (7) est déplacée au moyen d'un chariot (3) sur lequel sont prévus des mandrins de fixation (6,8) le long d'un chemin de transport rectiligne (1), en passant ensuite la tête de couteau (12) portant au moins un couteau (13) et la soufflerie (14) présentant ladite moins une buse d'air comprimé (15).

3. Dispositif pour la mise en oeuvre du procédé selon la revendication 1, avec au moins un porte-bobine pour enserrer une bobine et une tête de couteau (12) portant au moins un couteau (13) mobiles l'un relativement à l'autre parallèlement à la surface latérale de la bobine à l'aide de moyens de guidage (1,3), une soufflerie (14) avec au moins une buse (15) dirigée de biais contre l'axe de la bobine enserrée et des moyens de guidage (1,3), pour déplacer la soufflerie relativement et parallèlement par rapport à la surface latérale de la bobine, caractérisé en ce que la porte-bobine pour la bobine (7) se compose de deux mandrins de fixation (6,8) entre lesquels la bobine est enserrée durant la coupure en deux des couches de fil, l'un des mandrins (8) pouvant être déplacé axialement par rapport à l'autre mandrin (6) et l'autre mandrin (6) étant en connexion avec un entraînement (10) pour la mise en rotation de la bobine, et en ce qu'il est prévu une soufflerie (16) pour aspirer les couches de fil séparées et un dispositif (17) pour libérer la bobine (7) du mandrin rotatif (6).

4. Dispositif selon la revendication 3, caractérisé en ce que les moyens de guidage (1,3) présentent un chariot (3) pouvant faire un mouvement oscillant le long d'un guide de chariot (l), le chariot portant un support (5) avec un cône récepteur (6) formant le porte-bobine rotatif pour la bobine (7) en forme de douille sur son bord circonférentiel intérieur et un dispositif moteur (10) pour le cône récepteur rotatif (6), ainsi qu'un cylindre de serrage (9) avec un cône de serrage (8) formant le porte-bobine axialement mobile, en ce que le guidage de chariot (1) s'étend le long d'un chemin de transport rectiligne sur lequel sont disposés en suite une station de charge (A) pour enserrer une bobine (7) entre le cône récepteur (6) muni d'un dispositif moteur (10) et le cône de serrage (8), ensuite une station de coupure (B) comprenant une tête de couteau (12) avec au moins un couteau (13) ensuite une station de séparation (C) comprenant la soufflerie (14) avec au moins une buse (15) avec un canal d'aspiration adjacent (16), et ensuite une station d'éjection (D) présentant un cylindre d'éjection (17) qui peut être actionné transversalement par rapport au chemin de transport pour enlever la bobine (7) du cône récepteur (6) rotatif.

5. Dispositif selon la revendication 4, caractérisé en ce que le chariot (3) est relié à un cylindre pneumatique (4) pour son déplacemet le long du guide de chariot (1).

6. Dispositif selon la revendication 4, caractérisé en ce que la tête de couteau (12) est munie de trois couteaux (13) disposés l'un derrière l'autre en direction de transport de la bobine (7).

7. Dispositif selon la revendication 4, caractérisé en ce que la soufflerie (14) présente deux buses (15) disposées l'une derrière l'autre en direction de transport de la bobine (7).

8. Dispositif selon la revendication 4, caractérisé en ce que, pour recevoir des bobines (7) coniques, le cône récepteur (6) et le cône de serrage (8) sont arrangé avec leurs axes inclinés par rapport au guide (1) du chariot.
